# EUROPÄISCHE PATENTSCHRIFT

(11) **EP 3 490 881 B1**
(45) Veröffentlichungstag und Bekanntmachung des Hinweises auf die Patenterteilung: **22.06.2022**
(21) Anmeldenummer: 17761313.0
(22) Anmeldetag: 17.07.2017
(51) Int. Cl.: B63B 32/51

(54) **AUFBLASBARES SPORTGERÄT, VORZUGSWEISE FÜR DEN WASSERSPORT**
PIECE OF INFLATABLE SPORTS EQUIPMENT, PREFERABLY FOR WATER SPORTS
ACCESSOIRE DE SPORT GONFLABLE, DE PRÉFÉRENCE POUR SPORT AQUATIQUE

(30) Priorität: 28.07.2016 CH 10212016
(43) Veröffentlichungstag der Anmeldung: 05.06.2019
(73) Patentinhaber: Sitar, Sebastjan, 1242 Stahovica (SI); Sipaboards D.O.O., 1241 Kamnik (SI)
(72) Erfinder: SITAR, Sebastjan, 1241 Kamnik (SI)
(74) Vertreter: Pipan, Marjan
(86) Internationale Anmeldenummer: PCT/IB2017/000834
(87) Internationale Veröffentlichungsnummer: WO 2018/020308

(56) Entgegenhaltungen:
- WO-A1-2014/164522
- WO-A1-2016/099406
- WO-A1-2016/175709
- DE-A1- 2 155 978
- DE-A1-102015 103 503
- US-A1- 2013 059 489

## Beschreibung

Die Erfindung betrifft ein aufblasbares Sportgerät, vorzugsweise für den Wassersport, mit einem Brett, das mittels eines Kompressors mit Luft oder einem ähnlichen gasförmigen Medium aufblasbar ist.

Bekannte als Bretter ausgebildete Sportgeräte werden zum Beispiel als Stehpaddel mit einer Länge von bis zu 5 m benutzt. Aufgrund dieser grossen Länge ist es für den Transport derselben komfortabler, wenn die eingepumpte Luft beim Brett ausgelassen werden kann und das Brett zusammenlegbar ist. Bei den herkömmlichen Brettern dieser Art wird dies entweder von Hand mit einer geeigneten Luftpumpe oder maschinell mit einem externen Kompressor durchgeführt. Dies ist relativ umständlich und beim Aufblasen von Hand zeitraubend und anstrengend.

In WO 2016/099406 A1 handelt es sich um einen Antriebsstrang, der die Fortbewegung auf dem Wasser bewerkstelligt und mit einer eingebauten Kompressoreinheit bestückt ist. Das komplette System wird in die dafür vorgesehene Öffnung eingesetzt. In der vorliegenden Anmeldung ist das Gehäuse (19) der Kompressoreinheit in das Brett (1) eingeklebt und die entnehmbar ausgeführte Kompressoreinheit (6) kann mit wenig Aufwand in das eingeklebte Gehäuse (19) eingesetzt oder daraus herausgenommen werden.

In WO 2014/164522 A1 handelt es sich um ein Wasserfahrzeug für einen völlig anderen Anwendungszweck in harter Ausführung, das im hinteren Teil mit einem Antriebsmotor bestückt ist, der keinerlei Verbindung zu dem integrierten Kompressor in diesem Fall hat, da das Wasserfahrzeug für eine völlig andere Anwendung vorgesehen ist. Es ist mit einem leistungsstarken Motor bestückt und wird zur Wellenfahrt eingesetzt.

In DE 10 2015 103503 A1 ein handelt sich um ein Wasserfahrzeug für einen völlig anderen Anwendungszweck in harter Ausführung, das im hinteren Teil mit einem Antriebsmotor bestückt ist, der keinerlei Verbindung zu dem integrierten Kompressor in diesem Fall hat, da das Wasserfahrzeug für eine völlig andere Anwendung vorgesehen ist. Es ist mit einem leistungsstarken Motor bestückt und wird zur Wellenfahrt eingesetzt.

Der wesentliche Unterschied zwischen der vorliegenden Anmeldung und WO 2016/175709 besteht darin, dass die Luft durch das Verbindungsstück (26) strömt, wodurch das Gehäuse vom Druck entlastet wird. Darüber hinaus ermöglicht das neue Patent einen einfachen Ein- und Ausbau der herausnehmbaren Kompressoreinheit (6), während in der Anmeldung WO 2016/175709 die Kompressoreinheit im eingebauten Zustand gänzlich in das Brett eingeklebt ist. Somit ist ein einfacher Austausch nicht möglich. In der neuen Ausführung gibt es keine Druckbelastung auf die Fläche der Kompressoreinheit, da diese durch das Gehäuse (19) und das Mundstück (26) mit dem Brett (1) verbunden ist. Die Öffnung (17) ist drucklos ausgeführt. Den bodenseitigen Teil der Öffnung (17) schließt eine eingeklebt ausgebildete Platte (20) ab, die zugleich als ein Haltemittel für den Kiel (23) vorgesehen ist.

Der Erfindung liegt demgegenüber die Aufgabe zugrunde, diese Nachteile zu vermeiden und ein Sportgerät der eingangs genannten Art zu schaffen, das überall bequem aufblasbar ist und die Möglichkeit bietet, dies zur Erzielung eines bestimmten Aufblasdrucks automatisch durchzuführen.

Diese Aufgabe wird erfindungsgemäss durch die in Anspruch 1 offenbarte Merkmalskombination gelöst.

Auf diese Weise kann das Aufblasen des Bretts überall jederzeit während der Benutzung des Bretts durchgeführt werden, da die dafür erforderlichen Mittel im Brett selbst eingebaut sind. Und es ist dabei zudem möglich, den Kompressor selbsttätig so zu steuern, dass er automatisch die Einhaltung des jeweils gewünschten Aufblasgrades sicherstellt.

Es ist aus konstruktiven Gründen sehr vorteilhaft, wenn der Kompressor zusammen mit den für den automatisierten Betrieb notwendigen Aggregaten eine Pumpeneinheit bildet, die in einem aus dem Brett herausnehmbaren Gehäuse eingebaut ist. Auf diese Weise kann die Pumpeneinheit en bloc aus dem Brett entfernt werden, um mit dieser andere Sportgeräte extern aufzublasen oder um Überholungs- oder Reparaturzwecke derselben durchzuführen.

Zum Steuern des Aufblasdruckes im Brett ist die Pumpeneinheit erfindungsgemäss mit einem im Gehäuse angeordneten Ein- und Auslassventil versehen, die entweder manuell oder automatisch die Zu- oder Abführung von Druckluft zum bzw. vom Inneren des Brettes bewerkstelligt.

Zum Schutz der Pumpeneinheit während der Benutzung des Bretts ist es zweckmässig, wenn ihr Gehäuse mit einem abnehmbaren bzw. aufklappbaren Deckel verschliessbar ist, durch welchen die Pumpeneinheit wasserdicht geschützt ist.

Um die Bedienung der Pumpeneinheit zu erleichtern, sieht die Erfindung auch vor, dass das Ein- und Auslassventil der Pumpe mit einem auf dem Deckel gut zugänglich gelagerten Betätigungsglied versehen ist, mit dem die Pumpwirkung steuerbar ist, ohne den Deckel abzunehmen

Zur Konstanthaltung des Aufblasdruckes kann die Pumpeinheit mit einer Drucksteuerung versehen sein, durch welche im Zusammenwirken mit einem vorzugsweise einstellbaren Druckregler selbständig die Funktion des Kompressors und/oder des Ein- und Auslassventils der Pumpeneinheit gesteuert wird.

Zum Fixieren der Pumpeinheit im Brett sieht die Erfindung vor, dass dieses mit einem das Gehäuse der Pumpeinheit formschlüssig aufnehmenden Tragkasten, vorzugsweise aus Kunststoffmaterial, versehen ist.

Aufblasbare Bretter der eingangs genannten Art enthalten in der Regel mindestens eine zwischen einer oberen und einer unteren Aussenwandung liegende Wandung mit einer aufblasbaren Luftkammer, die im aufgeblasenen Zustand die Aussenform und Konsistenz des Brettes definiert. Die Aussenwandung und die inneren Wandungn des Bretts sind in der Regel aus folienartigen Kunststoffmaterialien hergestellt.

Die Erfindung sieht vor, dass im Innenraum des Bretts eine sich durchgehend zwischen den beiden Aussenwandungen erstreckende freie Öffnung zur Aufnahme des Tragkastens für das Gehäuse der Pumpeinheit vorhanden ist, wobei letzterer vorzugsweise aus Kunststoffmaterial hergestellt ist und im eingebauten Zustand in die obere Aussenwand und/oder die Wandung des Bretts eingeklebt oder eingeschweisst ist. Es ist hierbei in der Regel im Hinblick auf die sportspezifischen Eigenschaften des Brettes von Vorteil, wenn der Tragkasten und das Gehäuse der Pumpeinheit so dimensioniert sind, dass im eingebauten Zustand der Deckel des Gehäuses mit der oberen Aussenwandung des Bretts bündig ist.

Die Erfindung sieht ebenfalls vor, dass die Öffnung zur Aufnahme des Tragkastens am unteren Ende durch eine Tragplatte mit einer Vertiefung zur Aufnahme eines Kastenträgers für einen Kiel abgeschlossen ist, wobei die Tragplatte vorzugsweise auch aus Kunststoffmaterial hergestellt ist und im eingebauten Zustand in die untere Aussenwandung und/oder die innere Wandung des Bretts eingeklebt oder eingeschweisst ist.

Zwecks einer direkten Zuführung der Druckluft zum Innenraum des Bretts ist es erfindungsgemäss vorgesehen, dass das Ein- und Auslassventil der Pumpeneinheit mit einem in die Luftkammer der Wandung hineinragenden Mundstück versehen ist, das einerseits am Tragkasten für die Pumpeneinheit anschliessbar ist und andererseits luftdicht auf die Wandung der Wandung aufgeschweisst oder aufgeklebt ist.

Die Erfindung wird nachfolgend anhand eines Ausführungsbeispiels unter Bezugnahme auf die Zeichnung näher erläutert. Es zeigen:
- Fig.1: ein erfindungsgemässes Sportgerät mit einer Pumpeneinheit im Längsschnitt dargestellt;
- Fig.2: eine Seitenansicht des Bretts des Sportgerätes mit der angedeuteten Pumpeneinheit;
- Fig.3: das Brett nach Fig.2 in der Draufsicht dargestellt;
- Fig.4: die Pumpeneinheit nach Fig.1 in einer Explosionsansicht von oben dargestellt; und
- Fig.5: die Pumpeneinheit nach Fig.1 in einer Explosionsansicht von unten dargestellt.

Das aufblasbare Sportgerät gemäss Fig. 1 bis Fig. 3 besteht im Wesentlichen aus einem Brett 1, welches in seinem Inneren eine zwischen einer oberen und einer unteren Aussenwandung 2 bzw. 3 liegende Wandung 4a, 4b enthält, deren Luftkammer 5 mittels einer Pumpeneinheit 6 aufblasbar ist und im aufgeblasenen Zustand die Aussenform des Brettes definiert. Die Aussenwandungen 2, 3 als auch die Wandung 4, 4b sind aus folienartigen Kunststoffmaterial hergestellt.

Ein solches aufblasbares Sportgerät eignet sich beispielsweise auch für den Wintersport, welches auf Schnee oder Eis auf bekannte Art und Weise ähnlich wie ein Schlitten sich fahren lässt.

Die Pumpeneinheit 6 ist erfindungsgemäss im Brett 1 integriert. Sie setzt sich zusammen aus einem Kompressor 7 und den für seinen automatischen Betrieb, im Wesentlichen einen Elektromotor 8 zum Antreiben des Kompressors, eine in Fig. 3 nicht sichtbare Batterie zum Speisen des Motors sowie ein Getriebe 9 zum Umwandeln der Rotation des Motors in einer Linearbewegung des Kolbens 10 des Kompressors.

Die Pumpeneinheit 1 enthält ferner ein von Hand betätigbares Ein- und Auslassventil 11, mit dem die Zu- und Abfuhr der Druckluft vom Kompressor 7 zur bzw. von der Luftkammer 5 der Wandung 4a, 4b gesteuert wird.

Die Pumpeneinheit 6 ist in einem aus dem Brett 1 herausnehmbaren Gehäuse 12 aus Kunststoffmaterial untergebracht. Das ermöglicht die Entnahme der Pumpeneinheit en bloc, etwa zum Zwecke der Inspektion, Reparatur oder Instandhaltung der Einheit. Zum Schutz der Pumpeneinheit 6 vor äusseren Auswirkungen ist das Gehäuse 12 mit einem abnehmbaren Deckel 13 aus Kunststoffmaterial abgedeckt. Zum Festhalten des Deckels ist er mit Noppen 14 versehen, die in entsprechenden Bohrungen 15 des Gehäuses 12 einrastbar sind.

Zum Fixieren der Pumpeneinheit 6 im Brett 1 dient ein das Gehäuse 12 formschlüssig aufnehmender Tragkasten 16, wie in Fig. 4 ersichtlich ist, der ebenfalls aus Kunststoffmaterial gefertigt ist. Dieser ist im Brett 1 in einer sich zwischen den Aussenwandungen 2 und 3 durchgehend erstreckenden freien Öffnung 17 untergebracht. Der Tragkasten 16 weist einen mit Konsolen 18 verstärkten Aussenflansch 19 auf, der in die obere Aussenwandung 2 und/oder die innere Wandung 4a, 4b zur Befestigung eingeschweisst oder eingeklebt ist.

Der Tragkasten 16 und das Gehäuse 12 sind so dimensioniert, dass im eingebauten Zustand der Deckel 13 des Gehäuses mit der oberen Aussenwandung 2 weitgehend bündig ist. Dies hat strömungstechnische Vorteile. Aus anderen, etwa sportspezifischen Gründen, können allerdings Anordnungen des Tragkastens in Frage kommen, bei denen er aus der Aussenwandung des Brettes herausragt.

Im Rahmen der Erfindung ist mit dem Vorsehen dieses eine obere Öffnung aufweisenden Tragkastens 16 im Brett 1 ermöglicht, dass die Pumpeneinheit 6 nach dem Aufblasen des Bretts zwecks Gewichtserleichterung bzw. zur Schaffung von Freiraum weggenommen werden kann und das Sportgerät auf dem Wasser entweder mit einem leeren Tragkasten oder letzteren gefüllt mit Utensilien, wie Getränke, Badtücher, Portemonnaie oder dergleichen, gleiten kann. Vorteilhaft wäre dieser Tragkasten auch mit einem abnehmbaren Deckel verschliessbar, was nicht näher gezeigt ist, so dass kein Wasser in diesen eindringen kann.

Die Öffnung 17 ist am unteren Ende durch eine Tragplatte 20 mit einer Vertiefung 21 zur Aufnahme eines Kastenträgers 22 für den Kiel 23 (Finne) abgeschlossen. Die Tragplatte 20 ist in die untere Aussenwand 3 und/oder die Wandung 4a, 4b eingeschweisst oder eingeklebt. Sie und der Kastenträger 22 sind ebenfalls aus Kunststoffmaterial hergestellt. Zwischen ihr und dem Tragkasten 16 für die Pumpeneinheit 6 sind Kunststoffstege 24 angeordnet.

Das Ein- und Auslassventil 11 ist mit einem Deckel 13 gut zugänglich gelagerten Betätigungsglied 25 versehen, mit dem die Pumpen- und/oder Ventilfunktion manuell gesteuert wird. Dieses Ein- und Auslassventil 11 ist nicht näher im Detail erläutert. Sein Betätigungsglied 25 kann aber vorteilhaft durch ein Drehen geöffnet bzw. geschlossen werden: Es lässt sich mit diesem ein Rückschlagventil öffnen, welches ansonsten ein Auslassen des Mediums aus der Kammer 5 verhindert.

Die Pumpeneinheit 6 kann auch mit einer Luftdrucksteuerung versehen sein, die im Zusammenwirken mit einem vorzugsweise einstellbaren Druckregler die Pumpen- und/oder Ventilfunktion selbsttätig steuert.

Gemäss Fig. 5 ist zur direkten Zuführung der Druckluft zum Innenraum des Brettes dem Ein- und Auslassventil 11 ein in die Luftkammer 5 der Wandung 4a, 4b hineinragendes Mundstück 26 zugeordnet, das einerseits am Tragkasten 16 für die Pumpeneinheit 6 anschliessbar ist und andererseits einen Kragen 27 aufweist, der luftdicht auf die Wandung der Wandung 4b aufgeschweisst oder aufgeklebt ist.

Beim beschriebenen Ausführungsbeispiel ist die Pumpeneinheit 6 im Heck des Bretts 1 angeordnet, weil das bei Brettern mit Kiel, wie beispielsweise Stehpaddeln, vorteilhaft ist. Die Anordnung kann aber je nach Art des Sportgeräts innerhalb des Brettes variieren. Die Pumpeneinheit kann beispielsweise auch mittig im Brett platziert sein.

Die Anordnung einer selbsttätig arbeitenden Pumpeneinheit im aufblasbaren Sportgerät ermöglicht jederzeit das Aufblasen des Geräts unabhängig vom Standort und ohne aufwendige Handhabung. Während die Pumpeneinheit das Brett aufbläst, kann der Benutzer anderweitig tätig sein. Und es ermöglicht auch, sowohl den Aufblasdruck zu variieren als auch ihn selbsttätig während des Einsatzes des Sportgeräts konstant zu halten. Die erfindungsgemässe Anordnung der Pumpeneinheit erleichtert auch die Inspektion und Instandhaltung der Einheit, entweder in situ nach Abnehmen des Deckels 13 oder in der Werkstatt nach Abbau der Pumpeneinheit entweder en bloc oder in seinen einzelnen Bauteilen.

Sehr vorteilhaft ist die obere mit der unteren Aussenwandung 2, 3 durch über die gesamte Fläche verteilte Stege in Form von fadenartigen quer durchgehenden Verbindungselementen verbunden, welche eine solche Länge aufweisen, dass diese Verbindungselemente ein begrenztes Öffnen des Bretts und damit eine definierte Dicke des Bretts im aufgeblasenen Zustand bewirken. Im Bereich des Tragkastens 16 ist durch seine Verbindung mit dem an der bodenseitigen Aussenwandung 3 befestigen Tragplatte 20 zusätzlich der Abstand der Aussenwände begrenzt.

Die Erfindung könnte selbstverständlich noch durch weitere Ausführungsbeispiele dargetan sein. So könnte im Prinzip die Pumpeneinheit aus einer anders wirkenden Pumpe, zum Beispie! einer Drehkolbenpumpe, einer Zahnradpumpe oder dergleichen bestückt sein. Auch könnte die Pumpe so ausgebildet sein, dass sie notfalls von Hand betätigbar ist.

Im Prinzip könnte die Pumpeneinheit auch direkt in einem mit der oberen und unteren Aussenwandung verbundenen Gehäuse enthalten sein, welches nicht ausbaubar wäre.

## Patentansprüche

1. Aufblasbares Sportgerät, vorzugsweise für den Wassersport, mit einem Brett (1), das mittels einer Pumpeneinheit (6) mit einem Kompressor (7) mit einem gasförmigen Medium, vorzugsweise Luft, aufblasbar ist, wobei die Pumpeneinheit (6) mit dem Kompressor (7) im Brett (1) integriert ausgebildet ist, wobei die Pumpeneinheit (6) den Kompressor (7) und antreibende Aggregate (8, 9, 11) umfasst, die gemeinsam in einem aus dem Brett (1) herausnehmbaren bzw. in dieses einsetzbares und darin befestigbares Gehäuse (12) eingebaut sind **dadurch gekennzeichnet, dass** die Pumpeneinheit (6) mit einem im Gehäuse (12) angeordneten Ein- und Auslassventil (11) zum manuellen oder automatischen Zuführen oder Ablassen des Mediums Inneren des Bretts versehen ist wobei das Brett (1) mit einem das Gehäuse (12) mit der Pumpeneinheit (6) aufnehmenden Tragkasten (16), vorzugsweise aus Kunststoffmaterial, versehen ist, wobei im Brett (1) mindestens eine zwischen seiner oberen und unteren Außenwandung (2, 3) verlaufende Öffnung (17) zur Aufnahme des Tragkastens (16) vorhanden ist, wobei letzterer im eingebauten Zustand in die obere und untere Außenwandung (2, 3) und/oder eine im Inneren des Bretts (1) zwischen der oberen und unteren Außenwandung liegende Wandung (4a, 4b) eingeklebt oder eingeschweißt ist, wobei das Ein- und Auslassventil (11) der Pumpeneinheit (6) mit einem in eine Luftkammer (5) der Wandung (4a, 4b) des Bretts hineinragenden Mundstück (26) versehen ist, das einerseits am Tragkasten (16) für die Pumpeneinheit anschließbar ist und andererseits luftdicht in die Wandung (4a, 4b) befestigt ist.

2. Sportgerät nach Anspruch 1, **dadurch gekennzeichnet, dass** das Gehäuse (12) einen abnehmbaren Deckel (13) aufweist, wobei nach Abnehmen des Deckels die Pumpeneinheit (6) mit dem Kompressor (7) und den Aggregaten (8, 9, 11) einzeln oder en bloc zugänglich bzw. demontierbar sind.

3. Sportgerät nach einem der Ansprüche 1 bis 2, **dadurch gekennzeichnet, dass** dem Ein- und Auslassventil (11) ein auf der Oberseite des Deckels (13) zugängliches Betätigungsglied (25) zugeordnet ist.

4. Sportgerät nach einem der Ansprüche 1 bis 3, **dadurch gekennzeichnet, dass** die Pumpeneinheit (6) mit einer Drucksteuerung ausgestattet ist, durch welche der Kompressor (7) und/oder des Ein- und Auslassventils (12)der Pumpeneinheit gesteuert wird.

5. Sportgerät nach Anspruch 1, **dadurch gekennzeichnet, dass** der Tragkasten (16) und das Gehäuse (12) der Pumpeneinheit so bemessen sind, dass im eingebauten Zustand der Deckel (13) des Gehäuses (12) mit der oberen Außenwandung (2) des Bretts annähernd bündig ist.

6. Sportgerät nach Anspruch 1 oder 5, **dadurch gekennzeichnet, dass** am bodenseitigen Ende der Öffnung (17) ein Haltemittel für einen nach unten vorstehenden Kiel (23) vorgesehen ist.

7. Sportgerät nach Anspruch 6, **dadurch gekennzeichnet, dass** das Haltemittel am unteren Ende des Tragkastens (16) durch eine Tragplatte (20) mit einer Vertiefung (21) zur Aufnahme eines Kastenträgers (22) für den Kiel (23) vorgesehen ist, wobei die Tragplatte (20) vorzugsweise aus Kunststoffmaterial hergestellt ist und im eingebauten Zustand in die untere Außenwandung (3) und/oder die Wandung (4a, 4b) des Bretts befestigt ist.

## Claims

1. An inflatable sports equipment, preferably for water sports, comprising a board (1) which can be inflated by means of a pump unit (6) with a compressor (7) with a gaseous medium, preferably air, wherein the pump unit (6) is integrated with the compressor (7) in the board (1), wherein the pump unit (6) comprises the compressor (7) and driving units (8, 9, 11) which are jointly provided in a housing (12) which are removable from or insertable into the board (1) and can be fastened therein, **characterized in that** the pump unit (6) is provided with an inlet and outlet valve (11) arranged in the housing (12) for manual or automatic feeding or discharging of the medium inside the board, wherein the board (1) is provided with a support box (16), preferably made of plastic material, for receiving the housing (12) with the pump unit (6), wherein at least one opening (17) extending between the upper and lower outer walls (2, 3) of the board (1) is provided in the board (1) for receiving the support box (16), the latter in the installed state being glued or welded into the upper and lower outer walls (2, 3) and/or a wall (4a, 4b) lying in the interior of the board (1) between the upper and lower outer walls, wherein the inlet and outlet valve (11) of the pump unit (6) is provided with a mouthpiece (26) which projects into an air chamber (5) of the wall (4a, 4b) of the board and is fastened on the one hand to the support box (16) for the pump unit and, on the other hand, is fastened in an airtight manner into the wall (4a, 4b).

2. The sports equipment according to Claim 1, **characterized in that** the housing (12) has a removable cover (13), wherein, after removal of the cover, the pump unit (6) with the compressor (7) and the units (8, 9, 11) are accessible or dismountable individually or en bloc.

3. The sports equipment according to one of Claims 1 to 2, **characterized in that** an actuating member (25) accessible on the upper side of the cover (13) is associated with the inlet and outlet valve (11).

4. The sports equipment according to one of Claims 1 to 3, **characterized in that** the pump unit (6) is equipped with a pressure control, by means of which the compressor (7) and/or the inlet and outlet valve (12) of the pump unit is controlled.

5. Sports equipment according to Claim 1, **characterized in that** the support box (16) and the housing (12) of the pump unit are dimensioned such that, in the installed state, the cover (13) of the housing (12) is approximately flush with the upper outer wall (2) of the board.

6. Sports equipment according to Claim 1 or 5, **characterized in that** a holding means for a keel (23) protruding downwards is provided at the bottom end of the opening (17).

7. Sports equipment according to Claim 6, **characterized in that** the holding means is provided at the lower end of the supporting box (16) by a supporting plate (20) with a depression (21) for receiving a box holder (22) for the keel (23), wherein the supporting plate (20) is preferably made of plastic material and, in the installed state, is fastened in the lower outer wall (3) and/or the wall (4a, 4b) of the board.

## Revendications

1. Accessoire de sport gonflable, de préférence pour sports aquatiques, comprenant une planche (1) qui peut être gonflée au moyen d'une unité de pompage (6) avec un compresseur (7) avec un milieu gazeux, de préférence de l'air, l'unité de pompage (6) étant intégrée avec le compresseur (7) dans la planche (1), l'unité de pompage (6) comprenant le compresseur (7) et des éléments de propulsion (8, 9, 11) qui, ensemble, sont logés dans un boîtier (12) pouvant être extrait de la planche (1) ou introduit et fixé dans celle-ci, **caractérisé en ce que** l'unité de pompage (6) est pourvue d'une soupape d'admission et d'échappement (11), qui est disposée dans le boîtier (12), pour l'alimentation ou le déversement manuel ou automatique du medium à l'intérieur de la planche, la planche (1) étant pourvue d'une boîte de support (16), de préférence en matière plastique, pour recevoir le boîtier (12) avec l'unité de pompage (6), au moins une ouverture (17) s'étendant entre les parois externes supérieure et inférieure (2, 3) de la planche (1) étant disposée dans la planche (1) pour recevoir la boîte de support (16), celle-ci à l'état installé étant collée ou soudée dans les parois externes supérieure et inférieure (2, 3) et/ou une paroi (4a, 4b) se trouvant à l'intérieur de la planche (1) entre les parois externes supérieure et inférieure, la soupape d'admission et d'échappement (11) de l'unité de pompage (6) étant pourvue d'un embout buccal (26) qui fait saillie dans une chambre à air (5) de la paroi (4a, 4b) de la planche et est fixé d'une part à la boîte de support (16) pour l'unité de pompage et, d'autre part, est fixé de manière étanche à l'air dans la paroi (4a, 4b).

2. Accessoire de sport selon la revendication 1, **caractérisé en ce que** le boîtier (12) a un couvercle amovible (13), dans lequel, après le retrait du couvercle, l'unité de pompage (6) avec le compresseur (7) et les éléments de propulsion (8, 9, 11) sont accessibles ou démontables individuellement ou en bloc.

3. Accessoire de sport selon l'une des revendications 1 à 2, **caractérisé en ce qu'**un organe d'actionnement (25) accessible sur le côté supérieur du couvercle (13) est associé à la soupape d'admission et d'échappement (11).

4. Accessoire de sport selon l'une des revendications 1 à 3, **caractérisé en ce que** l'unité de pompage (6) est équipée d'une commande de pression, au moyen de laquelle sont commandés le compresseur (7) et/ou la soupape d'admission et d'échappement (12) de l'unité de pompage.

5. Accessoire de sport selon la revendication 1, **caractérisé en ce que** la boîte de support (16) et le boîtier (12) de l'unité de pompage sont dimensionnés de telle sorte que, dans l'état installé, le couvercle (13) du boîtier (12) affleure approximativement la paroi externe supérieure (2) de la planche.

6. Accessoire de sport selon la revendication 1 ou 5, **caractérisé en ce qu'**un moyen de maintien pour une quille (23) faisant saillie vers le bas est prévu au niveau de l'extrémité inférieure de l'ouverture (17).

7. Accessoire de sport selon la revendication 6, **caractérisé en ce que** le moyen de maintien est disposé à l'extrémité inférieure de la boîte de support (16) par une plaque de support (20) avec une dépression (21) pour recevoir un support de boîte (22) pour la quille (23), la plaque de support (20) étant de préférence en matière plastique et, dans l'état installé, étant fixée dans la paroi externe inférieure (3) et/ou la paroi (4a, 4b) de la planche.
